# FASCICULE DE BREVET EUROPEEN

(11) **EP 0 079 254 B1**
(45) Date de publication et mention de la délivrance du brevet: **27.03.1985**
(21) Numéro de dépôt: 82401849.3
(22) Date de dépôt: 08.10.1982
(51) Int. Cl.: E06B 9/04

(54) **Système d'isolation des ouvertures de façade d'un immeuble**
Isolationsverfahren für Öffnungen in Gebäudefassaden
Method of insulating openings in building-walls

(30) Priorité: 09.11.1981 FR 8120909
(43) Date de publication de la demande: 18.05.1983
(73) Titulaire: ELF ISOLATION, 75116 Paris (FR)
(72) Inventeur: Couderc, Pierre, F-92200 Neuilly sur Seine (FR); Perratzi, Michel, F-92500 Rueil Malmaison (FR)
(74) Mandataire: Levy, David

## Description

La présente invention concerne un système d'isolation des ouvertures de façade d'un immeuble et plus particulièrement l'isolation des fenêtres bien que l'invention puisse être mise en oeuvre pour isoler n'importe quel type d'ouverture ménagée dans une façade.

Les immeubles comportent de plus en plus une isolation extérieure thermique qui, en général, constitue une isolation phonique.

Toutefois, au droit des ouvertures telles que fenêtres, portes et/ou vasistas, l'isolation extérieure de la façade est interrompue. Il s'ensuit qu'en ces endroits, il n'y a plus d'isolation autre que celle produite par l'organe de fermeture desdites ouvertures. Si pour les portes, il n'y a pas lieu en général de les isoler davantage, il n'est est pas de même pour les fenêtres qui nécessitent une isolation supplémentaire à celle que procure la vitre, par exemple en prévoyant un double ou triple vitrage.

Les volets extérieurs traditionnels ne constituent pas une bonne isolation thermique et de toute façon ne permettent pas d'arrêter les échanges thermiques à travers les ouvertures entre l'intérieur et l'extérieur de l'immeuble.

Le DE-A-3 004001 décrit déjà une jalousie isolante qui est intégrée dans un système d'isolation de façade comprenant une isolation extérieure entre le mur et des lattis en bois sur lesquels des plaques de revêtement sont fixées.

La présente invention telle qu'elle est caractérisée dans les revendications a pour but de permettre un meilleur isolement au niveau des ouvertures.

Elle a pour objet un système d'isolation des ouvertures de façade comprenant une isolation extérieure et qui comprend pour chaque ouverture en volet mobile intégré dans la masse de l'isolation extérieure de manière à pouvoir, le moment opportun, obturer extérieurement l'ouverture à isoler.

Selon une autre caractéristique, le volet est isolant et constitué par un panneau à base de matière isolante.

Ainsi, lorsque le volet est dans la position fermée, l'isolation extérieure ne se trouve plus interrompue et surtout évite que pendant les périodes froides, la nuit par exemple, il se produise un échange thermique entre l'intérieur et l'extérieur de l'immeuble.

Par ailleurs, le volet étant intégré dans l'isolation extérieure, il ne modifie pas l'aspect extérieur de la façade et n'altère donc en rien l'esthétique de l'immeuble.

D'autres avantages et caractéristiques apparaîtront à la lecture de la description donnée ci- desso us à titre indicatif, mais non limitatif, d'un mode de réalisation selon l'invention, ainsi que du dessin annexé sur lequel:
- la figure 1 est une vue en coupe verticale perpendiculaire au plan de l'ouverture sur la façade;
- la figure 2 est une vue en coupe suivant un
plan horizontal.

Dans la maçonnerie 1 des murs de façade d'un édifice sont pratiquées des ouvertures 2 dans lesquelles est insérée et fixée une menuiserie 3 apte à recevoir une fenêtre 2a et autre baie. La façade 4 est recouverte par une isolation extérieure 5 qui protège non seulement la maçonnerie mais également constitue une barrière à la dissipation thermique de l'intérieur 6 vers l'extérieur 7. Cette isolation a pour objet, en conséquence, de limiter les déperditions thermiques à travers la maçonnerie.

La présente invention est applicable à toutes les techniques d'isolation thermique qui permettent de ménager des logements dans la masse même de l'isolant. Il en est ainsi du bardage rapporté constitué par un isolant en panneaux, collé et/ou fixé mécaniquement à la maçonnerie, puis recouvert d'un bardage protecteur réservant une lame d'air largement ventilée sur l'extérieur. De même, on peut mettre en oeuvre l'invention dans les systèmes enduits sur isolant, les vêtures isolantes, etc. Dans la suite de la description, on se référera simplement à une isolation extérieure 5 sans préciser la technique d'isolation thermique utilisée.

Dans la masse ou épaisseur de l'isolant extérieur 5, on ménage de chaque côté de l'ouverture 2 un logement 8, 8a, apte à recevoir un volet 9 mobile dans un plan parallèle au plan de l'ouverture 2, étant précisé que ledit volet 9 peut se déplacer latéralement comme cela est représenté sur les dessins ou verticalement. La partie 8 est telle qu'en position ouverte, le volet 9 soit entièrement logé dans ladite partie 8 du logement, comme cela est représenté en pointillés sur la figure 1. La partie 8a est telle que le volet 9, en position de fermeture, obture l'ouverture 2, tout en étant logé partiellement dans les parties 8 et 8a.

Un cadre rectangulaire 10 est inséré, dans le logement 8, 8a. Le cadre 10 est formé par un profilé 11 dans lequel coulisse le volet 9. En section, le profilé 11 affecte la forme d'un U avec une partie creuse de renfort 12 formant une double lame pour la fixation mécanique du profilé sur l'isolant. Un joint d'étanchéité 13 est monté dans une gorge 14 ménagée sur le pourtour intérieur du profilé formant le cadre.

Au niveau d'un bord de l'ouverture 2 ou sensiblement au droit de l'ouverture de la partie 8 du logement, est fixé sur le cadre 10 un profilé d'étanchéité 15 comprenant une partie creuse à double lame 16 et une plaque 17. Des joints à bavette d'étanchéité à l'air 18 sont montés entre les éléments 16 et 17 et le volet 9.

Un profilé de maintien 19 est inséré par un de ses côtés dans le logement 8, 8a, tandis que l'autre côté recouvre partiellement l'isolant extérieur 5.

Dans sa partie basse, le profilé à double lame comporte des ouvertures 20 pour l'évacuation des condensats susceptibles de se former dans le fond du logement.

Sur l'extérieur, le cadre 10 comprend un rebord 21 formant gouttière.

Le volet 9 est, de préférence, constitué par une âme 22 en une matière isolante homogène avec de chaque côté un parement rigide 23 lui permettant de résister aux conditions climatiques considérées, soit d'une enveloppe résistante, dans laquelle est placée un isolant en plaque ou pulvérulent, ou dans laquelle est injecté un isolant. Il va de soi que la nature de l'isolant n'est pas critique et il peut être du type minéral, organique ou mixte, pour autant qu'il convienne aux conditions d'utilisation. Par exemple, l'âme peut être en mousse organique, notamment en polystyrène expansé extrudé, polyuréthanne, phénolique, PVC, etc, ou encore en matière minérale telle que fibre minérale, panneaux de perlite, de vermiculite, etc...

Les parements, de faible épaisseur, sont en une matière présentant une bonne tenue aux intempéries et aux UV, tels que PVC, aluminium anodisé, tôle prélaquée.

Sur tout le pourtour du volet 9 est monté un profilé 24 de support et de glissement sur les joints de glissement supérieur et inférieur 13 du cadre 10. De plus, chaque profilé 24 comprend de chaque côté latéral un profilage 25, en forme ce C pour la réception d'un joint d'étanchéité 26, les joints 26 étant en appui sur le cadre pendant les déplacements du volet 9 dans et hors le logement 8, 8a, de manière à ne pas ventiler l'air qui se trouve emprisonné dans le cadre. Cet air emprisonné et immobilisé participe également à l'isolation thermique. De plus, l'air compris entre le volet 9, dans sa position de fermeture, et la fenêtre 2a contribue à améliorer l'isolation apportée par le volet 9.

Enfin, un organe de préhension du volet est prévu du côté intérieur. Il peut être de tout type approprié et notamment une empreinte circulaire 27 pour la manipulation du volet 9.

Pour assurer une bonne isolation thermique, les dimensions du volet 9 sont légèrement supérieures à celles de l'ouverture 2, afin qu'en position de fermeture, le volet 9 soit logé dans les parties 8 et 8a et ne permette, en période froide, ni à l'air froid extérieur de s'introduire vers l'intérieur, ni à l'air chaud de l'intérieur de s'échap- pervers l'extérieur.

Il est à noter également qu'en position ouverte, le volet 9 participe à l'isolation thermique de la paroi opaque, tout au moins la partie 8 du logement puisque, dans cette position, il constitue en élément supplémentaire dans l'isolant extérieur 5.

Les matériaux utilisés dans la fabrication du cadre sont en matière plastique (PVC, par exemple) ou en tout autre matériau présentant les qualités d'isolation requises.

Bien qu'aucune précision n'ait été donnée quant à l'épaisseur du volet notamment, il va de soi qu'elle doit être choisie en fonction de la nature de l'isolant 5 utilisé pour l'isolation extérieure.

Bien entendu, la présente invention n'est pas limitée au mode de réalisation décrit ci-dessus, mais en couvre au contraire toutes les variantes. C'est ainsi que le volet 9 pourrait être constitué par deux plaques de verre transparent ou opaque emprisonnant entre elles une lame d'air. De même, la disposition du volet 9 dans l'isolant 5, décrite et représentée sur les dessins, concerne un mouvement latéral dudit volet et plus préci- sémment une fermeture s'effectuant de droite à gauche en regardant le volet de l'intérieur. Toutefois, le volet 9 peut être rendu mobile de haut en bas ou inversement sans pour autant sortir du cadre de l'invention. Dans ce cas, l'organe de manoeuvre du volet sera situé à un emplacement tel qu'on puisse déplacer ledit volet.

## Revendications

1. Système d'isolation des ouvertures (2) de façade d'un immeuble comprenant une isolation extérieure (5) des murs (1) de façade, comportant pour chaque ouverture un volet (9) constitué par un panneau à base de matière isolante et qui est intégré dans l'isolation extérieure de manière à pouvoir, au moment opportun, obturer extérieurement l'ouverture à isoler, ledit volet étant mobile dans un plan vertical parallèle au plan de l'ouverture, caractérisé en ce qu'il comprend, pour chaque ouverture (2), un logement en deux parties (8, 8a) ménagé dans la masse de l'isolation extérieure (5), l'une desdites parties (8) étant ménagée d'un côté de l'ouverture tandis que l'autre partie (8a) est ménagée sur le côté opposé de ladite ouverture, et en ce que les dimensions du volet sont légèrement supérieures à celles de l'ouverture, de façon qu'en position ouverte ledit volet soit entièrement logé dans une desdites parties (8) du logement et qu'en position fermée, ledit volet soit logé partiellement dans les deux parties (8, 8a) du logement.

2. Système selon la revendication 1, caractérisé en ce que le panneau est constitué par une âme (22) en matière isolante, notamment mousse organique, recouverte de chaque côté par un parement rigide (23).

3. Système selon la revendication 1, caractérisé en ce que le panneau est constitué par une enveloppe résistante dans laquelle est placé un isolant en plaque ou pulvérulent, ou dans laquelle est injecté un isolant.

4. Système selon la revendication 1, caractérisé en ce que, dans le logement, est inséré un cadre rectangulaire (10) constitué au moins en partie par un profilé (11) servant de chemin de glissement pour le volet.

5. Système selon la revendication 4, caractérisé en ce que le profilé (11) présente la forme d'un U avec une partie de renfort (12) à double lame.

6. Système selon l'une des revendications 1 à 5, caractérisé en ce que le volet comporte sur chacun des deux bords de glissement un profilé (24) glissant sur un support de glissement disposé sur le pourtour interne du profilé en U.

7. Système selon la revendication 6, caractérisé en ce que le profilé (24) du volet comprend des joints d'étanchéité (26) à l'air latéraux en contact avec le profilé du cadre.

8. Système selon l'une des revendications 1 à 7, caractérisé en ce que, sensiblement au droit de l'ouverture d'une partie (8) de logement du volet (9) est disposé un profilé (15) comprenant une partie à double lame et une plaque munies chacune d'une joint à bavette d'étanchéité à l'air (18), ledit volet étant en appui constant sur lesdits joints pendant son déplacement dans ladite partie du logement.

9. Système selon l'une des revendications 1 à 8, caractérisé en ce que des ouvertures d'évacuation des condensats sont ménagées dans la partie basse du profilé du cadre (10).

10. Système selon l'une des revendications 1 à 9, caractérisé en ce qu'un profilé de maintien (19) est inséré par un de ses côtés dans le logement du volet, tandis que l'autre côté recouvre partiellement l'isolant extérieur.

11. Système selon l'une des revendications 1 à 10, caractérisé en ce que le profilé (19) comprend un rebord (21) formant gouttière.

12. Système selon l'une des revendications 1 à 10, caractérisé en ce que le volet est muni d'un organe de préhension pour permettre son déplacement dans son logement.

13. Système selon la revendication 12, caractérisé en ce que l'organe de préhension est constitué par une empreinte circulaire (27) ménagée sur la face intérieure dudit volet.

## Patentansprüche

1. Isolationsverfahren für Öffnungen (2) in Gebäudefassaden, die eine äußere Isolierung (5) der Fassadenmauer (1) umfassen, mit einem für jede Öffnung vorgesehenen, aus einer Tafel auf der Basis eines isolierenden Materials gebildeten Fensterladen (9), der in die äußere Isolierung so einbezogen ist, daß er zum passenden Zeitpunkt äußerlich die zu isolierende Öffnung abschließen kann, und der in einer vertikalen, zur Ebene der Öffnung parallelen Ebene bewegbar ist, dadurch gekennzeichnet, daß für jede Öffnung (2) ein zweiteiliger, in der Masse der äußeren Isolierung (5) ausgebildeter Aufnahmeraum (8, 8a) vorhanden ist, von denen der eine Aufnahmeraumteil (8) an der einen Seite der Öffnung, der andere Aufnahmeraumteil (8a) an der gegenüberliegenden Seite der Öffnung ausgestaltet ist, und daß die Abmaße des Fensterladens etwas größer als die der Öffnung sind, so daß in der Offenstellung der Fensterladen völlig im einen Aufnahmeteil (8) und in der Geschlossenstellung teilweise in beiden Aufnahmeraumteilen (8, 8a) untergebracht ist.

2. Verfahren nach Anspruch 1, dadurch gekennzeichnet, daß die Tafel aus einer Einlage (22) von Isoliermaterial, insbesondere organischem Schaum, die auf jeder Seite von einer starken Fläche abgedeckt ist, besteht.

3. Verfahren nach Anspruch 1, dadurch gekennzeichnet, daß die Tafel aus einem widerstandsfähigen Mantel, in dem ein platten- oder pulverförmiger Isolierstoff angeordnet oder in den ein Isolierstoff eingespritzt ist, besteht.

4. Verfahren nach Anspruch 1, dadurch gekennzeichnet, daß in den Aufnahmeraum ein rechtwinkliger Rahmen (10) eingesetzt ist, der wenigstens zum Teil aus einem Profilmaterial (11), das als Gleitbahn für den Fensterladen dient, besteht.

5. Verfahren nach Anspruch 4, dadurch gekennzeichnet, daß das Profilmaterial (11) U-förmig mit einem doppelwandigen Verstärkungsteil (12) ausgestaltet ist.

6. Verfahren nach einem der Ansprüche 1 bis 5, dadurch gekennzeichnet, daß der Fensterladen an jeder seiner beiden Gleitkanten ein Profil (24) aufweist, das auf einem am Innenumfang des U-förmigen Profilmaterials angeordneten Gleitlager gleitet.

7. Verfahren nach Anspruch 6, dadurch gekennzeichnet, daß das Fensterladenprofil (24) seitliche, gegen Luft abdichtende Dichtungsringe (26), die mit dem Rahmenprofil in Anlage sind, umfaßt.

8. Verfahren nach einem der Ansprüche 1 bis 7, dadurch gekennzeichnet, daß im wesentlichen an der Seite der Öffnung des einen Aufnahmeteils (8) des Fensterladens (9) ein doppelwandiges Profilmaterial und eine Platte, die beide mit einem gegen Luft abdichtenden umlaufenden Abstreifring (18) versehen sind, angeordnet sind und daß der Fensterladen während seiner Verlagerung in den Aufnahmeteil an den Abstreifringen ständig abgestützt ist.

9. Verfahren nach einem der Ansprüche 1 bis 8, dadurch gekennzeichnet, daß im unteren Teil des Profilmaterials des Rahmens (10) Kondensatabzugsöffnungen ausgebildet sind.

10. Verfahren nach einem der Ansprüche 1 bis 9, dadurch gekennzeichnet, daß ein Halterungsprofil (19) mit einem seiner Schenkel in den Aufnahmeraum des Fensterladens eingeführt ist, während der andere Schenkel teilweise die äußere Isolierung abdeckt.

11. Verfahren nach einem der Ansprüche 1 bis 10, dadurch gekennzeichnet, daß das Profil (19) einen eine Traufe bildenden Flansch (21) aufweist.

12. Verfahren nach einem der Ansprüche 1 bis 10, dadurch gekennzeichnet, daß der Fensterladen mit einem seine Verlagerung in seinen Aufnahmeraum ermöglichenden Griffstück ausgestattet ist.

13. Verfahren nach Anspruch 12, dadurch gekennzeichnet, daß das Griffstück durch eine kreisförmige, an der Innenfläche des Fensterladens ausgestaltete Einkehlung (27) gebildet ist.

## Claims

1. Insulating system for the openings (2) in the facade of a building having exterior insulation (5) of the facade walls (1), and consisting, for each opening, of a shutter (9) made of a panel of insulating material, which is integrated into the exterior insulation, so as to allow the opening which is to be insulated to be sealed off when required, said shutter being mobile in a vertical plane parallel to the plane of the opening, characterised in that it consists, for each opening (2), of a housing in two parts (8, 8a) incorporated into the exterior insulation (5), one of said parts (8) being located to one side of the opening, while the other part (8a) is located to the opposite side of said opening, and also in that the dimensions of the shutter are slightly greater than those of the opening, so that in the open position said shutter is entirely contained within one of said parts (8) of the housing, and in the closed position said shutter is partially contained in both parts (8, 8a) of the housing.

2. System according to Claim 1, characterised in that the panel consists of a web (22) of insulating material, in particular organic foam, which is covered on each side by a rigid facing (23).

3. System according to Claim 1, characterised in that the panel consists of a resistant casing into which an insulator is inserted, either in sheet or powdered form, or into which an insulator is injected.

4. System according to Claim 1, characterised in that a rectangular frame (10), consisting, at least in part, of a profile section (11) serving as a track along which the shutter can slide, is inserted into the housing.

5. System according to Claim 4, characterised in that the profile section (11) is U-shaped with a double strip reinforcement (12).

6. System according to one of Claims 1 to 5 characterised in that the shutter incorporates, at each of the two sliding edges, a profile section (24) which slides along a slide support on the inside of the U-shaped section.

7. System according to Claim 6, characterised in that the profile section (24) of the shutter incorporates lateral airtight joints (26) which are in contact with the profile section of the frame.

8. System according to one of Claims 1 to 7 characterised in that just to the right of the opening of one part (8) of the shutter (9) housing, a profile section (15) is fitted, which consists of a double strip section and a plate, both being equipped with an airtight joint (18), said shutter constantly resting on said joints while moving in said part of the housing.

9. System according to one of Claims 1 to 8 characterised in that the openings for the evacuation of condensation are fitted at the base of the profile section of the frame (10).

10. System according to one of Claims 1 to 9 characterised in that a bearing section (19) is inserted with one of its edges in the shutter housing while the other edge partially covers the exterior insulation.

11. System according to one of Claims 1 to 10 characterised in that the bearing section (19) incorporates an edge (21) which forms a gutter.

12. System according to one of Claims 1 to 10 characterised in that the shutter is fitted with a prehension device to allow movement within its housing.

13. System according to Claim 12, characterised in that the prehension device consists of a circular indentation (27) on the interior face of said shutter.
